# EUROPÄISCHE PATENTSCHRIFT

(11) **EP 2 250 954 B1**
(45) Veröffentlichungstag und Bekanntmachung des Hinweises auf die Patenterteilung: **13.07.2016**
(21) Anmeldenummer: 09015243.0
(22) Anmeldetag: 09.12.2009
(51) Int. Cl.: A47K 3/38

(54) **Duschabtrennvorrichtung**
Shower partition device
Dispositif de séparation de douche

(30) Priorität: 16.05.2009 DE 102009021630
(43) Veröffentlichungstag der Anmeldung: 17.11.2010
(73) Patentinhaber: Kleine Wolke Textilgesellschaft mbH & Co. KG, 28759 Bremen (DE)
(72) Erfinder: Hoffmann, Jürgen, Dr., 65307 Bad Schwalbach (DE); Ramrath, Christian, 27570 Bremerhaven (DE); Gavert, Jan, 99846 Seebach (DE)
(74) Vertreter: Freischem & Partner Patentanwälte mbB

(56) Entgegenhaltungen:
- DE-U1- 29 602 037
- US-A- 3 389 738

## Beschreibung

Die Erfindung betrifft eine Duschabtrennvorrichtung mit zumindest zwei drehbar gelagerten Aufrollkörpern, auf die jeweils zumindest ein Duschvorhang aufrollbar ist, und mit einer Übertragungsvorrichtung zum Übertragen einer Drehbewegung eines Aufrollkörpers auf den anderen Aufrollkörper.

Aus DE 198 14 391 C1 ist eine gelenkige Verbindungsanordnung für Duschabtrennungen, nämlich zwei oder mehrere Duschrollos, bekannt. Die Verbindungsanordnung weist ein Gehäuse zur Aufnahme eines Getriebes auf, wobei das Gehäuse einen Lagerbock mit mindestens zwei winklig zueinander stehenden Lagerflächen aufweist. Die Lagerflächen sind mit Bohrungen zur Aufnahme eines Lagerzapfens versehen. Die Lagerzapfen sind Bestandteil von Einsatzstücken, in die außerdem die jeweiligen Enden der Rollowelle drehfest einsetz- oder einpressbar sind. Das Gehäuse besitzt im Wesentlichen parallel zu den Lagerflächen verlaufende Rahmen, welche über eine Tragfläche verbunden sind, wobei der Lagerbock auf der Tragfläche befestigt oder mit dieser einstückig ausgebildet ist.

Aus DE 296 02 037 U1 ist ein Eckkassettenduschrollo bekannt, bei dem die einzelnen Duschrollos über ein Eckgetriebe fest verbunden sind und gleichmäßig mit nur einer Handbetätigung aus- oder eingerollt werden können.

Aus US 3,389,738 ist eine Duschabtrennvorrichtung nach dem Oberbegriff vom Anspruch 1 bekannt. Es ist eine Beschattungsvorrichtung für Fenster und Türen.

Bei dieser kann ein an einer Tür befestigtes Rollo über eine flexible Welle gleichzeitig mit anderen Rollos auf- und abgerollt werden, ungeachtet davon ob die Tür geöffnet oder geschlossen ist. Die Anbindung der flexiblen Welle an die Rollos ist mit einer komplizierten Konstruktion realisiert, die aufwendig montiert werden muss.

Die aus dem Stand der Technik bekannten Eck-Duschrollos haben den Nachteil, dass diese ausschließlich für rechtwinklige Badewannen bzw. Duschwannen verwendbar sind. Außerdem ist die Drehmomentübertragung meist hakelend und verlustbehaftet.

Es ist die Aufgabe der vorliegenden Erfindung, eine Duschabtrennvorrichtung anzugeben, die weitgehend unabhängig von der Form der Duschtasse bzw. der Badewanne eingesetzt werden kann.

Die Aufgabe wird durch eine Duschabtrennvorrichtung mit den Merkmalen des Oberbegriffs von Anspruch 1 gelöst, die dadurch gekennzeichnet ist, dass Steckverbinder zum direkten oder indirekten, drehfesten Ankoppeln der Aufrollkörper an die biegsame Welle vorgesehen sind.

Vorteilhafter Weise kann die erfindungsgemäße Duschabtrennvorrichtung individuell vielseitig, beispielsweise auch bei Bade- oder Duschwannen, die zueinander von 90 Grad abweichende Kanten aufweisen, eingesetzt werden. Außerdem erfolgt die Drehmomentübertragung weitgehend ruckelfrei ohne dass es zu Verklemmungen oder Behinderungen kommt.

Bei einer besonderen Ausführungsform der erfindungsgemäßen Duschabtrennvorrichtung ist vorgesehen, dass die biegsame Welle an ihren Enden drehbar - beispielsweise in einem Gehäuse - gelagert ist.

Bei einer Ausführungsform, die - trotz der individuellen Einstellbarkeit der Winkel der Aufrollkörper zueinander - besonders gut gegen äußere Einflüsse, wie beispielsweise Spritzwasser, geschützt ist, ist ein Gehäuse vorgesehen, dass zwei relativ zueinander bewegliche - insbesondere verschwenkbare - Gehäuseteile aufweist. Insbesondere kann vorgesehen sein, dass die Gehäuseteile schubladenartig oder teleskopartig ineinander verschwenkbar sind. Zusätzlich oder alternativ können die Gehäuseteile derart ausgebildet sein, dass ein Gehäuseteil verschwenkbar in dem anderen Gehäuseteil angeordnet ist, wobei das andere Gehäuseteil als Führung dient.

In vorteilhafter Weise kann vorgesehen sein, dass die Enden der biegsamen Welle jeweils an unterschiedlichen, relativ zueinander beweglichen, beziehungsweise verschwenkbaren Gehäuseteilen gelagert sind. Die Lagerung kann beispielsweise derart erfolgen, dass die biegsame Welle jeweils an ihren Enden drehfest mit Lagerscheiben verbunden ist, wobei die Lagerscheiben derart ausgebildet sind, dass in diese jeweils eine Ankoppelwelle der Aufrollkörper drehfest eingefügt - beziehungsweise eingesteckt - werden kann. Auf diese Weise ist gewährleistet, dass die Aufrollkörper eingesetzt und entfernt werden können, ohne das Gehäuse öffnen zu müssen.

Um eine sichere Funktion der Duschabtrennvorrichtung zu gewährleisten, ist bei einer besonderen Ausführungsform ein - oder mehrere - Zwischenlager für die biegsame Welle vorgesehen.

In vorteilhafter Weise ist die erfindungsgemäße Duschabtrennvorrichtung derart ausgebildet, dass der Winkel der Aufrollkörper und/oder der Winkel der Mittelachsen ihrer Längserstreckung zueinander einstellbar ist. Beispielsweise kann vorgesehen sein, dass der Winkel der Aufrollkörper beziehungsweise deren Mittelsachsen durch Verschwenken der Gehäuseteile zueinander einstellbar ist.

Ein Aufrollkörper kann beispielsweise als Stange ausgebildet sein. Es kann jedoch auch in vorteilhafter Weise vorgesehen sein, dass die biegsame Welle selbst, als Aufrollkörper oder als weiterer Aufrollkörper dient.

Bei einer besonderen Ausführungsform ist vorgesehen, dass die Aufrollkörper austauschbar sind. Hierzu kann in vorteilhafter Weise ein - beziehungsweise mehrere - Steckverbinder zum direkten oder indirekten drehfesten Ankoppeln der Aufrollkörper an die biegsame Welle vorgesehen sein. Insbesondere kann vorgesehen sein, dass zumindest ein Aufrollkörper eine Ankoppelwelle aufweist, die drehfest mit der biegsamen Welle direkt oder indirekt mechanisch verkoppelbar ist. Vorteilhafterweise kann vorgesehen sein, dass die Ankoppelwelle einen unrunden Innen- und/oder Außenquerschnitt aufweist, um die drehfeste Ankopplung zu ermöglichen. Entsprechend kann vorgesehen sein, dass der biegsamen Welle zumindest eine Koppelvorrichtung - vorzugsweise zwei Koppelvorrichtungen - mit unrundem Innen und/ oder Außenquerschnitt zur drehfesten Außenaufnahme der Ankoppelwelle (n) zugeordnet ist.

Ein besonders einfaches Auswechseln der Aufrollkörper ist bei einer erfindungsgemäßen Duschabtrennvorrichtung dadurch erreicht, dass zumindest eine Federvorrichtung vorgesehen ist, deren Federkraft die mechanische Kopplung von Aufrollkörper und biegsamer Welle aufrecht erhält. Hierbei kann in erfindungsgemäßer Weise vorgesehen sein, dass die mechanische Kopplung von Aufrollkörper und biegsamer Welle gegen die Kraft der Federvorrichtung - insbesondere zum vorrübergehenden Entfernen/Austauschen eines Aufrollkörpers - lösbar ist.

Zum Auf- und Abrollen der Duschvorhänge weist die Duschabtrennvorrichtung bei einer vorteilhaften Ausführungsform zumindest eine Drehantriebsvorrichtung auf, mit der die Aufrollkörper und die biegsame Welle rotierend antreibbar sind. Beispielsweise kann die Drehantriebsvorrichtung einen Elektromotor aufweisen. Es kann jedoch auch - alternativ oder zusätzlich-vorgesehen sein, dass die Drehantriebsvorrichtung eine Kette oder eine Kurbel oder ein Zugseil aufweist.

Bei einer besonderen Ausführungsform der erfindungsgemäßen Duschabtrennvorrichtung treibt die Drehantriebsvorrichtung primär einen der Aufrollkörper an. Bei einer anderen Ausführungsform ist vorgesehen, dass die Drehantriebsvorrichtung primär die biegsame Welle antreibt.

In der Zeichnung ist der Erfindungsgegenstand schematisch dargestellt und wird anhand der Figuren nachfolgend beschrieben, wobei gleich wirkende Elemente mit denselben Bezugszeichen versehen sind.

Figur 1 zeigt eine erfindungsgemäße Duschabtrennvorrichtung mit einem ersten drehbar gelagerten Aufrollkörper 1 und einem zweiten drehbar gelagerten Aufrollkörper 2, auf die jeweils zumindest ein Duschvorhang (nicht gezeigt) aufrollbar ist. Es ist eine Übertragungsvorrichtung 3 vorgesehen zum Übertragen einer Drehbewegung eines Aufrollkörpers auf den anderen Aufrollkörper. Die Übertragungsvorrichtung 3 weist eine biegsame Welle 4 auf, die an ihren Enden drehbar in einem Gehäuse 5 drehbar gelagert ist. Das Gehäuse 5 weist zwei relativ zueinander bewegliche, nämlich verschwenkbare Gehäuseteile 6, 7 auf. Ein Ende der biegsamen Welle 4 ist drehfest mit einer ersten Lagerscheibe 8 verbunden, die drehbar in dem ersten Gehäuseteil 7 gelagert ist. Die Lagerscheibe 8 weist eine Öffnung auf, in die die Ankoppelwelle 9 des ersten Aufrollkörpers 1 drehfest einsteckbar ist. Analog weist die biegsame Welle 4 an ihrem anderen Ende eine zweite Lagerscheibe 10 auf, die drehfest die zweite Ankoppelwelle 11 des zweiten Aufrollkörpers 2 aufnimmt. Die Gehäuseteile 6, 7 sind derart ausgebildet, dass das erste Gehäuseteil 7 innerhalb des zweiten Gehäuseteils 6 verschwenkbar geführt ist. Zum Befestigen des Gehäuses an einer Decke - beispielsweise an einer Badezimmerdecke - sich Anschraubbohrungen 12 vorgesehen. Der Winkel der Aufrollkörper 1, 2 kann, wie durch die Pfeile angedeutet, relativ zueinander eingestellt und damit individuell auf die Anforderungen, insbesondere die Form der Duschtasse, beziehungsweise der Badewanne, angepasst werden. Die Lagerscheiben 8, 10 sind derart ausgebildet, dass die Ankoppelwellen 9, 11 der Aufrollkörper 1, 2 - vorzugsweise gegen die Kraft einer Druckfeder - aus diesen heraus gezogen werden können, beispielsweise um die Aufrollkörper selbst oder dem darauf aufgewickelten Vorhang auszutauschen.

Die Erfindung wurde in Bezug auf eine besondere Ausführungsform beschrieben. Es ist jedoch selbstverständlich, dass Änderungen und Abwandlungen durchgeführt werden können, ohne dabei den Schutzbereich der nachstehenden Ansprüche zu verlassen.

### Bezugszeichenliste

- 1: Aufrollkörper
- 2: Aufrollkörper
- 3: Übertragungsvorrichtung
- 4: Welle
- 5: Gehäuse
- 6: Gehäuseteil
- 7: Gehäuseteil
- 8: Lagerscheibe
- 9: Ankoppelwelle
- 10: Lagerscheibe
- 11: Ankoppelwelle
- 12: Anschraubbohrungen

## Patentansprüche

1. Duschabtrennvorrichtung für Bade- und Duschwannen, die zueinander einen Winkel von 90 Grad aufweisende Kanten oder von 90 Grad abweichende Kanten aufweisen, mit zumindest zwei drehbar gelagerten Aufrollkörpern (1, 2), auf die jeweils zumindest ein Duschvorhang aufrollbar ist, und mit einer Übertragungsvorrichtung (3) zum Übertragen einer Drehbewegung eines Aufrollkörpers (1) auf den anderen Aufrollkörper (2),
wobei die Übertragungsvorrichtung (3) eine biegsame Welle (4) aufweist, **dadurch gekennzeichnet, dass**
Steckverbinder zum direkten oder indirekten, drehfesten Ankoppeln der Aufrollkörper (1, 2) an die biegsame Welle (4) vorgesehen sind.

2. Duschabtrennvorrichtung nach Anspruch 1, **dadurch gekennzeichnet, dass** die biegsame Welle (4) zumindest an ihren Enden drehbar gelagert ist und/ oder dass die biegsame Welle an ihren Enden drehbar in einem Gehäuse (5) gelagert ist.

3. Duschabtrennvorrichtung nach Anspruch 2, **dadurch gekennzeichnet, dass** das Gehäuse (5) zumindest zwei relativ zueinander bewegliche, insbesondere verschwenkbare, Gehäuseteile (6, 7) aufweist.

4. Duschabtrennvorrichtung nach Anspruch 3, **dadurch gekennzeichnet, dass** die Enden der biegsamen Welle (4) jeweils an unterschiedlichen, relativ zueinander beweglichen bzw. verschwenkbaren Gehäuseteilen (6, 7) gelagert sind.

5. Duschabtrennvorrichtung nach einem der Ansprüche 1 bis 4, **dadurch gekennzeichnet, dass** zumindest ein Zwischenlager für die biegsame Welle (4) vorgesehen ist.

6. Duschabtrennvorrichtung nach einem der Ansprüche 1 bis 5, **dadurch gekennzeichnet, dass** die Aufrollkörper (1, 2) um die Mittelachse ihrer Längserstreckung drehbar gelagert sind und dass der Winkel der Aufrollkörper (1, 2) und/oder der Winkel der Mittelachsen ihrer Längserstreckung zueinander einstellbar ist.

7. Duschabtrennvorrichtung nach einem der Ansprüche 3 bis 6, **dadurch gekennzeichnet, dass** der Winkel der Aufrollkörper (1, 2) durch Verschwenken der Gehäuseteile (6, 7) zueinander einstellbar ist.

8. Duschabtrennvorrichtung nach einem der Ansprüche 1 bis 7, **dadurch gekennzeichnet, dass** die biegsame Welle (4) als weiterer Aufrollkörper (1, 2) dient.

9. Duschabtrennvorrichtung nach einem der Ansprüche 1 bis 8, **dadurch gekennzeichnet, dass** die Aufrollkörper (1, 2) austauschbar sind.

10. Duschabtrennvorrichtung nach einem der Ansprüche 1 bis 9, **dadurch gekennzeichnet, dass** zumindest ein Aufrollkörper (1, 2) eine Ankoppelwelle (9, 11) mit einem unrunden Innen- und/oder AußenQuerschnitt aufweist oder dass zumindest ein Aufrollkörper (1, 2) eine Ankoppelwelle (9, 11) mit einem unrunden Innen- und/oder AußenQuerschnitt aufweist, wobei der biegsamen Welle (4) zumindest eine Koppelvorrichtung (8, 10) mit unrundem Innen- und/oder AußenQuerschnitt zur drehfesten Aufnahme der Ankoppelwelle (9, 11) zugeordnet ist.

11. Duschabtrennvorrichtung nach einem der Ansprüche 1 bis 10, **dadurch gekennzeichnet, dass** zumindest eine Federvorrichtung vorgesehen ist, deren Federkraft die mechanische Kopplung von Aufrollkörper (1, 2) und biegsamer Welle (4) aufrecht erhält.

12. Duschabtrennvorrichtung nach Anspruch 11, **dadurch gekennzeichnet, dass** die mechanische Kopplung von Aufrollkörper (1, 2) und biegsamer Welle (4) gegen die Kraft der Federvorrichtung - insbesondere zum vorübergehenden Entfernen/Austauschen eines Aufrollkörpers (1, 2) - lösbar ist.

13. Duschabtrennvorrichtung nach einem der Ansprüche 1 bis 12, **dadurch gekennzeichnet, dass** zumindest eine Drehantriebsvorrichtung vorgesehen ist, mit der die Aufrollkörper (1, 2) und die biegsame Welle (4) rotierend antreibbar sind, oder dass zumindest eine Drehantriebsvorrichtung vorgesehen ist, mit der die Aufrollkörper (1, 2) und die biegsame Welle (4) rotierend antreibbar sind, wobei die Drehantriebsvorrichtung eine Elektromotor aufweist, und/oder dass zumindest eine Drehantriebsvorrichtung vorgesehen ist, mit der die Aufrollkörper (1, 2) und die biegsame Welle (4) rotierend antreibbar sind, wobei die Drehantriebsvorrichtung eine Kette oder eine Kurbel oder ein Zugseil aufweist.

14. Duschabtrennvorrichtung nach Anspruch 13, **dadurch gekennzeichnet, dass** die Drehantriebsvorrichtung primär einen Aufrollkörper (1, 2) antreibt oder dass die Drehantriebsvorrichtung primär die biegsame Welle (4) antreibt.

## Claims

1. Shower partition device for bathtubs and shower basins which have edges having an angle of 90 degrees with respect to one another or edges which deviate from 90 degrees, with at least two rotatably mounted roll-up bodies (1, 2) onto which in each case at least one shower curtain can be rolled up, and with a transmission device (3) for transmitting a rotational movement of a roll-up body (1) to the other roll-up body (2), wherein the transmission device (3) has a flexible shaft (4), **characterised in that** plug connectors for direct or indirect, rotationally conjoint coupling-on of the roll-up bodies (1, 2) to the flexible shaft (4) are provided.

2. Shower partition device according to Claim 1, **characterised in that** the flexible shaft (4) is mounted rotatably at least at its ends and/or that the flexible shaft is mounted in a housing (5) rotatably at its ends.

3. Shower partition device according to Claim 2, **characterised in that** the housing (5) has at least two housing parts (6, 7) which are movable, in particular pivotable, relative to one another.

4. Shower partition device according to Claim 3, **characterised in that** the ends of the flexible shaft (4) are mounted in each case on different housing parts (6, 7) which are movable or pivotable relative to one another.

5. Shower partition device according to one of Claims 1 to 4, **characterised in that** at least one intermediate bearing is provided for the flexible shaft (4).

6. Shower partition device according to one of Claims 1 to 5, **characterised in that** the roll-up bodies (1, 2) are mounted rotatably about the central axis of their longitudinal extension and that the angle of the roll-up bodies (1, 2) and/or the angle of the central axes of their longitudinal extension are/is adjustable with respect to one another.

7. Shower partition device according to one of Claims 3 to 6, **characterised in that** the angle of the roll-up bodies (1, 2) is adjustable with respect to one another by pivoting of the housing parts (6, 7).

8. Shower partition device according to one of Claims 1 to 7, **characterised in that** the flexible shaft (4) serves as a further roll-up body (1, 2).

9. Shower partition device according to one of Claims 1 to 8, **characterised in that** the roll-up bodies (1, 2) are exchangeable.

10. Shower partition device according to one of Claims 1 to 9, **characterised in that** at least one roll-up body (1, 2) has a coupling-on shaft (9, 11) with a non-circular inner and/or outer cross-section or that at least one roll-up body (1, 2) has a coupling-on shaft (9, 11) with a non-circular inner and/or outer cross-section, wherein the flexible shaft (4) is assigned at least one coupling device (8, 10) with non-circular inner and/or outer cross-section for rotationally conjoint accommodation of the coupling-on shaft (9, 11).

11. Shower partition device according to one of Claims 1 to 10, **characterised in that** at least one spring device is provided, the spring force of which maintains the mechanical coupling of roll-up bodies (1, 2) and flexible shaft (4).

12. Shower partition device according to Claim 11, **characterised in that** the mechanical coupling of roll-up bodies (1, 2) and flexible shaft (4) can be released counter to the force of the spring device - in particular for temporary removal/exchange of a roll-up body (1, 2).

13. Shower partition device according to one of Claims 1 to 12, **characterised in that** at least one rotary drive device is provided with which the roll-up bodies (1,2) and the bendable shaft (4) can be driven in a rotating manner, or that at least one rotary drive device is provided with which the roll-up bodies (1, 2) and the flexible shaft (4) can be driven in a rotating manner, wherein the rotary drive device has an electric motor and/or that at least one rotary drive device is provided with which the roll-up bodies (1, 2) and the flexible shaft (4) can be driven in a rotating manner, wherein the rotary drive device has a chain or a crank or a traction cable.

14. Shower partition device according to Claim 13, **characterised in that** the rotary drive device primarily drives a roll-up body (1, 2) or that the rotary drive device primarily drives the flexible shaft (4).

## Revendications

1. Dispositif de séparation de douche pour baignoires et bacs de douche, qui présentent des bords formant un angle de 90 degrés ou des bords formant un angle différent de 90 degrés, avec au moins deux corps d'enroulement (1, 2) agencés fixes en rotation, sur chacun desquels au moins un rideau de douche peut être enroulé, et avec un dispositif de transmission (3) pour transmettre un mouvement de rotation d'un premier corps d'enroulement (1) à l'autre corps d'enroulement (2), dans lequel
le dispositif de transmission (3) comprend un arbre flexible (4),
**caractérisé en ce que**
des connecteurs sont prévus, pour le couplage direct ou indirect, fixe en rotation, des corps d'enroulement (1, 2) à l'arbre flexible (4).

2. Dispositif de séparation de douche selon la revendication 1, **caractérisé en ce que** l'arbre flexible (4) est monté de manière rotative au moins au niveau de ses extrémités et/ou **en ce que** l'arbre flexible est supporté à ses extrémités de manière rotative dans un boîtier (5).

3. Dispositif de séparation de douche selon la revendication 2, **caractérisé en ce que** le boîtier (5) présente au moins deux parties de boîtier (6, 7) mobiles l'une par rapport à l'autre, notamment de manière pivotante.

4. Dispositif de séparation de douche selon la revendication 3, **caractérisé en ce que** les extrémités de l'arbre flexible (4) sont montées respectivement dans des parties de boîtier (6, 7) différentes et mobiles l'une par rapport à l'autre, notamment de manière pivotante.

5. Dispositif de séparation de douche selon l'une quelconque des revendications 1 à 4, **caractérisé en ce qu'**au moins un palier intermédiaire est prévu pour l'arbre flexible (4).

6. Dispositif de séparation de douche selon l'une quelconque des revendications 1 à 5, **caractérisé en ce que** les corps d'enroulement (1, 2) sont montés pouvant tourner autour de l'axe central de leur extension longitudinale, et **en ce que** l'angle des corps d'enroulement (1, 2) et/ou l'angle des axes centraux de leur extension longitudinale est mutuellement réglable.

7. Dispositif de séparation de douche selon l'une quelconque des revendications 3 à 6, **caractérisé en ce que** l'angle des corps d'enroulement (1, 2) est réglable par l'intermédiaire d'un pivotement des parties de boîtier (6, 7) l'une par rapport à l'autre.

8. Dispositif de séparation de douche selon l'une quelconque des revendications 1 à 7, **caractérisé en ce que** l'arbre flexible (4) sert de corps d'enroulement supplémentaire (1, 2).

9. Dispositif de séparation de douche selon l'une quelconque des revendications 1 à 8, **caractérisé en ce que** les corps d'enroulement (1, 2) sont interchangeables.

10. Dispositif de séparation de douche selon l'une quelconque des revendications 1 à 9, **caractérisé en ce qu'**au moins un corps d'enroulement (1, 2) présente un arbre de couplage (9, 11) ayant une section transversale interne et/ou externe non circulaire, ou **en ce qu'**au moins un corps d'enroulement (1, 2) présente un arbre de couplage (9, 11) ayant une section non circulaire transversale interne et/ou externe non circulaire, où l'arbre flexible (4) est doté d'au moins un dispositif de couplage (8, 10) ayant une section transversale interne et/ou externe non circulaire, pour la réception fixe en rotation de l'arbre de couplage (9, 11).

11. Dispositif de séparation de douche selon l'une quelconque des revendications 1 à 10, **caractérisé en ce qu'**au moins un dispositif à ressort est prévu, dont la tension de ressort maintient le couplage mécanique des corps d'enroulement (1, 2) et de l'arbre flexible (4).

12. Dispositif de séparation de douche selon la revendication 11, **caractérisé en ce que** le couplage mécanique des corps d'enroulement (1, 2) et de l'arbre flexible (4) peut être libéré à l'encontre de la force du dispositif à ressort, en particulier pour un retrait/remplacement temporaire des corps d'enroulement (1, 2).

13. Dispositif de séparation de douche selon l'une quelconque des revendications 1 à 12, **caractérisé en ce qu'**au moins un dispositif d'entraînement en rotation est prévu, à l'aide duquel les corps d'enroulement (1, 2) et l'arbre flexible (4) peuvent être entraînés en rotation, ou **en ce qu'**au moins un dispositif d'entraînement en rotation est prévu, à l'aide duquel les corps d'enroulement (1, 2) et l'arbre flexible (4) peuvent être entraînés en rotation, où le dispositif d'entraînement en rotation présente un moteur électrique, et **en ce qu'**au moins un dispositif d'entraînement en rotation est prévu, à l'aide duquel les corps d'enroulement (1, 2) et l'arbre flexible (4) peuvent être entraînés en rotation, où le dispositif d'entraînement comprend une chaîne, une manivelle ou d'un câble de traction.

14. Dispositif de séparation de douche selon la revendication 13, caractérisé en que le dispositif d'entraînement en rotation entraîne en premier lieu les corps d'enroulement (1, 2), ou en ce que le dispositif d'entraînement en rotation entraîne en premier lieu l'arbre flexible (4).
